# EUROPÄISCHE PATENTSCHRIFT

(11) **EP 3 181 462 B1**
(45) Veröffentlichungstag und Bekanntmachung des Hinweises auf die Patenterteilung: **24.07.2019**
(21) Anmeldenummer: 15003610.1
(22) Anmeldetag: 17.12.2015
(51) Int. Cl.: B65B 43/18, B65B 43/26, B65B 43/44, B65B 1/18, B65B 3/17, B65H 1/06, B65H 3/08

(54) **VORRICHTUNG UND VERFAHREN ZUM AUFSTECKEN VON VENTILSÄCKEN**
METHOD AND DEVICE FOR FITTING VALVE SACKS
DISPOSITIF ET PROCEDE DE FIXATION DE SACS D'AERATION

(43) Veröffentlichungstag der Anmeldung: 21.06.2017
(73) Patentinhaber: BEUMER Group GmbH & Co. KG, 59269 Beckum (DE)
(72) Erfinder: Tellen, Marc, 48291 Telgte (DE); Haurenherm, Andreas, 59269 Beckum (DE)
(74) Vertreter: Philipp, Matthias

(56) Entgegenhaltungen:
- EP-A1- 0 009 521
- DE-A1- 1 944 715
- DE-A1- 2 700 658
- DE-A1- 2 704 137
- US-A- 3 566 578
- US-A1- 2004 168 412

## Beschreibung

Die Erfindung betrifft eine Vorrichtung zum Zuführen und Aufstecken von Ventilsäcken entlang einer geradlinigen Förderrichtung auf einen Füllstutzen einer Füllmaschine, und auf ein entsprechendes Verfahren unter Verwendung der Vorrichtung.

Bei einem aus DE 2 700 658 A1 bekannten Verfahren werden leere Ventilsäcke in einer Richtung quer zur eigentlichen Aufsteckrichtung, in der die Ventilsäcke auf den Füllstutzen aufgeschossen werden, zugeführt, was mit einer Richtungsänderung der Zuführbewegung verbunden ist und auch eine vorherige Vereinzelung der Ventilsäcke erfordert.

Weiterhin ist aus DE 1 944 715 A1 eine Vorrichtung zum Vereinzeln gestapelter, flacher Werkstücke bekannt, bei der die Werkstücke mittels eines vertikal bewegbaren Saugkastens aus einem Magazin gezogen und an eine Fördereinrichtung mit horizontal angeordneten Transportwalzen übergeben werden.

Die Aufgabe der Erfindung besteht darin, eine insoweit verbesserte Vorrichtung und ein entsprechendes Verfahren zu schaffen.

Zur Lösung dieser Aufgabe schlägt die Erfindung zunächst eine Vorrichtung nach Anspruch 1 vor.

Unter Transportwalze ist im Rahmen der Erfindung vorzugsweise eine Umlenkwalze des bevorzugt als Riemenförderer ausgebildeten Zwischenförderers mit Auflagebereichen größeren Durchmessers und Aufnahmebereichen kleineren Durchmessers zu verstehen. Die Auflagebereiche sind dabei fest mit der Umlenkrolle verbunden und übertragen das Moment der Transportwalze.

Das Magazin kann eine Vorderwand besitzen. Der Magazinboden, die Rückwand, die Vorderwand, soweit vorhanden, und / oder die Seitenwände können aus parallelen zylindrischen Stäben gebildet sein.

Es kann vorgesehen sein, dass eine quer zu Erstreckungsebenen der gestapelten Ventilsäcke verlaufende Stapelrichtung des Magazins unter einem Winkel von bis zu 45 Grad zur Vertikalen angeordnet ist, wobei der Sauggreifer bevorzugt um einen ebenso großen Winkel verschwenkbar ist. Die Vorderkante des Magazinbodens kann höhenversetzt gegenüber der Hinterkante sein, insbesondere höher als diese, bezogen auf den darunter befindlichen Sauggreifer.

Zweckmäßigerweise ist der Zwischenförderer zum Erfassen eines seitlichen, parallel zur Förderrichtung verlaufenden Randabschnitts eines Ventilsacks ausgebildet, der eine Breite von 5% bis 25% einer Sackbreite aufweisen kann.

Der Zwischenförderer kann eine obere und eine untere Rollenleiste aufweisen, zwischen denen der seitliche Randabschnitt eines Ventilsacks reibschlüssig erfassbar ist. Alternativ kann vorgesehen sein, dass der Zwischenförderer einen unteren Riementrieb mit einem zwischen der Transportwalze und einer ersten Umlenkrolle mit horizontaler Drehachse umlaufend geführten unteren Transportriemen und einen oberen Riementrieb mit einem oberen Transportriemen, der zwischen einer benachbart zu der Andruckwalze und oberhalb der Transportwalze angeordneten zweiten Umlenkrolle und einer benachbart zu der ersten Umlenkrolle angeordneten dritten Umlenkrolle geführt ist, aufweist, wobei der seitliche Randabschnitt eines Ventilsacks zwischen einem Obertrum des unteren Transportriemens und einem Untertrum des oberen Transportriemens reibschlüssig erfassbar ist.

Unmittelbar nach der Transportwalze kann eine horizontale Stützfläche angeordnet sein, die breiter als der seitliche Randabschnitt ist und deren Breite insbesondere der Sackbreite entspricht, wobei sich die Stützfläche nur über einen Teil der Länge des Zwischenförderers erstreckt, bspw. über max. 30% oder 50% dessen Länge, in Aufsteckrichtung gesehen.

Im Bereich des Zwischenförderers kann ein Leitmittel, bspw. Leitblech, vorgesehen sein, zum Verschwenken eines durch den Zwischenförderer transportierten Ventilsacks in die Vertikale, oder zum Unterstützen der schwerkraftbedingten Schwenkbewegung, damit der Aufschussförderer den Ventilsack korrekt erfasst.

Zweckmäßigerweise sind ein erster Antrieb für die vertikale Bewegung der Andruckwalze und ein zweiter Antrieb für die Bewegung des Sauggreifers von einer Steuerung koordiniert gesteuert, so dass die Andruckwalze gegen die Transportwalze andrückbar ist, sobald der Sauggreifer einen vorderen Sackabschnitt eines Ventilsacks zwischen Transportwalze und Andruckwalze bewegt hat.

Die Öffnungsmittel zum Öffnen eines Ventils eines aufzusteckenden Ventilsacks können in an sich bekannter Weise durch Formbleche gebildet sein, die mit Saugöffnungen versehen sind, welche wiederum mit einer Unterdruck erzeugenden Einrichtung koppelbar sind, so dass eine Öffnungswirkung erzielbar ist.

Es kann vorgesehen sein, dass im Bereich des Zwischenförderers ein Leitmittel wie Leitblech oder Blasdüse zum Unterstützen eines Schwenkens eines an den horizontalen, seitlichen Randabschnitt angrenzenden Teil des Ventilsacks in eine vertikale Stellung angeordnet ist.

Auch besteht die Möglichkeit, dass der Zwischenförderer einen ersten Zwischenförderer zum Tragen des Ventilsacks in voller Breite und einen zweiten Zwischenförderer zum Erfassen lediglich des seitlichen Randabschnitts des Ventilsacks umfasst.

In einer Variante kann vorgesehen sein, dass die Transportwalze mindestens zwei in axialer Richtung voneinander beabstandete, zum Zusammenwirken mit der Andruckwalze bestimmte, insbesondere zylindrische Auflagebereiche mit einem Auflagedurchmesser aufweist, zwischen denen mindestens ein Aufnahmebereich mit kleinerem Durchmesser gebildet ist, wobei der Sauggreifer zumindest teilweise in den mindestens einen Aufnahmebereich bewegbar ist. Dadurch kann der von dem Sauggreifer erfasste vordere Sackabschnitt eines untersten Ventilsacks zuverlässig in den Bereich zwischen Transport- und Andruckwalze gebracht werden, so dass auch bei einer unbeabsichtigten Verformung des vorderen Sackabschnitts stets eine sichere Übergabe des Ventilsacks an die Transportwalze erfolgt.

Bevorzugt ist vorgesehen, dass eine axiale Breite der Transportwalze einer Breite der Entnahmeöffnung zwischen den Seitenwänden des Magazins entspricht. Insbesondere kann die Breite der Transportwalze gleich dem gegenseitigen Abstand der Seitenwände des Magazins sein.

Der mindestens eine Aufnahmebereich ist bevorzugt zylindrisch und weist einen Durchmesser auf, der zwischen 10% und 90% des Auflagedurchmessers beträgt. Beispielsweise können drei Auflagebereiche und zwei zwischen je zwei Auflagebereichen angeordnete Aufnahmebereiche vorhanden sein.

Die der Erfindung zugrunde liegende Aufgabe wird weiterhin durch ein Verfahren nach Anspruch 13 gelöst.

Zweckmäßigerweise wird die Andruckwalze gegen die Transportwalze bewegt, unmittelbar nachdem der vordere Sackabschnitt von dem Sauggreifer zwischen die Transportwalze und die Andruckwalze gebracht worden ist.

Bevorzugt ist vorgesehen, dass der übrige Teil des Ventilsacks schwerkraftbedingt und/oder durch ein Führungsblech oder mit Hilfe einer Blasdüse nach unten geschwenkt wird.

Ferner kann vorgesehen sein, dass der Zwischenförderer aus einem ersten und einem zweiten Zwischenförderer gebildet ist, wobei der erste Zwischenförderer den Ventilsack in seiner vollen Breite trägt und der zweite Zwischenförderer lediglich den seitlichen Randabschnitt des Ventilsacks erfasst, während der übrige Teil des Ventilsacks vertikal nach unten bewegt wird.

Die Erfindung wird nachfolgend anhand eines Ausführungsbeispiels erläutert, wobei auf eine Zeichnung Bezug genommen ist, in der
Figur 1 eine schematische Seitenansicht einer erfindungsgemäßen Vorrichtung zeigt, und
Figur 2 eine schematische Draufsicht auf die Vorrichtung nach Figur 1 zeigt.

Figur 1 zeigt eine schematische Seitenansicht der erfindungsgemäßen Vorrichtung zum Aufstecken von Ventilsäcken 2 in einer Förderrichtung 4 auf einen Füllstutzen 6 einer nicht näher dargestellten Füllmaschine. Ein Magazin 8 dient der Aufnahme eines Stapels 10 von Ventilsäcken 2 und weist einen Magazinboden 12, Seitenwände (parallel zur Darstellungsebene), eine Vorderwand 14 und eine Rückwand 16 auf. In dem Magazinboden 12 ist eine Entnahmeöffnung 18 ausgebildet, die sich in Querrichtung zwischen den Seitenwänden erstreckt und nach vorn durch eine quer verlaufende Vorderkante 20 des Magazinbodens 12 begrenzt ist und nach hinten durch eine quer verlaufende Hinterkante 22 des Magazinbodens 12 begrenzt ist. Ein Abstand a der Vorderkante 20 von der Vorderwand 14 ist kleiner als ein Abstand b der Hinterkante 22 von der Rückwand 16.

Das Magazin 8 ist bevorzugt nicht vertikal orientiert, sondern unter einem Winkel 23 von ca. 30 Grad entgegen der Förderrichtung 4, anders gesagt so, dass eine Stapelrichtung 24, die senkrecht zu den Erstreckungsebenen der einzelnen Ventilsäcke 2 und zum Magazinboden 12 verläuft, um etwa 30 Grad zur Vertikalen geneigt ist.

Etwa mittig unterhalb der Entnahmeöffnung 18 ist ein Sauggreifer 30 angeordnet, der vertikal bewegbar ist, was hier so realisiert ist, dass er um eine horizontal und quer zur Förderrichtung 4 angeordnete Schwenkachse 32 verschwenkbar ist, zwischen einer Greifstellung, in der der Sauggreifer 30 einen vorderen Sackabschnitt 2a eines untersten Ventilsacks 2.1 des Stapels 10, der sich noch vollständig innerhalb des Magazins 8 befindet, erfasst, und einer in Figur 1 dargestellten Übergabestellung, in der der Sauggreifer 30, nachdem er den vorderen Sackabschnitt 2a aus der Entnahmeöffnung 18 herausgezogen und an der Hinterkante 22 des Magazinbodens 12 abgeknickt hat, den vorderen Sackabschnitt 2a zwischen eine Transportwalze 34 und eine Andruckwalze 36 gebracht hat.

Die Transportwalze 34 weist drei jeweils in axialer Richtung voneinander beabstandete zylindrische Auflagebereiche 70 auf, die jeweils einen übereinstimmenden Auflagedurchmesser D besitzen. Zwischen jeweils zwei der drei Auflagebereiche 70 sind zwei Aufnahmebereiche 72 durch zylindrische Abschnitte der Transportwalze 34 mit kleinerem Durchmesser d gebildet. Der Sauggreifer 30 wiederum ist so ausgebildet, dass er im Zuge einer vertikalen Bewegung, in diesem Fall bei einer Schwenkbewegung um die Schwenkachse 32, zumindest teilweise in die Aufnahmebereiche 72 bewegbar ist und gewissermaßen in diese eintaucht, wie dies in Fig. 1 und 2 schematisch dargestellt ist. Insbesondere befinden sich keinerlei Saugelemente oder sonstige Teile des Sauggreifers innerhalb der Auflagebereiche 70 der Transportwalze 34, die ansonsten mit diesen kollidieren würden. Dadurch, dass der Sauggreifer 30 zumindest teilweise gewissermaßen in die Transportwalze 34 eintaucht oder in die Aufnahmebereiche 72 bewegt werden kann, besteht eine verbesserte Übergabesituation des von dem Sauggreifer 30 erfassten vorderen Sackabschnitts 2a eines Ventilsacks 2 an die Transportwalze 34 bzw. in den Bereich zwischen Transport- und Andruckwalze.

Die Transportwalze 34 ist um eine horizontale, quer zur Förderrichtung 4 angeordnete Drehachse 34a dreh- und antreibbar. Die Andruckwalze 36 ist durch einen nicht näher dargestellten Antrieb in einer Andruck- bzw. Löserichtung 36a gegen die Transportwalze 34 und davon weg bewegbar, so dass der vordere Sackabschnitt 2a reibschlüssig von der Transportwalze 34 erfassbar ist, sobald er von der Andruckwalze 36 gegen diese gedrückt wird und der unterste Ventilsack 2a des Stapels 10 vollständig aus dem Magazin 8 herausziehbar ist.

Zweckmäßigerweise erstreckt sich die Transportwalze 34 über eine gesamte Sackbreite B eines Ventilsacks, s. Fig. 2, und auch die Andruckwalze 36 erstreckt sich zweckmäßigerweise über die gesamte Sackbreite, so dass der Ventilsack geradlinig in Aufsteckrichtung 4 aus dem Magazin gezogen wird.

Anschließend an die Transportwalze 34 ist ein Zwischenförderer 40 angeordnet, der dazu dient, den Ventilsack in Förderrichtung 4 einer Aufschusseinrichtung zuzuführen, die einen Aufschussförderer und Mittel zum Öffnen des Ventilsacks umfasst. Eine Besonderheit des Zwischenförderers 40 besteht darin, dass er einen Ventilsack 2 nicht in voller Breite erfasst bzw. trägt, sondern lediglich einen seitlichen Randabschnitt 2b eines Ventilsacks, der in Förderrichtung 4 verläuft und im Verhältnis zur Sackbreite B eines Ventilsacks 2 klein ist und etwa zwischen 5% und 25% davon beträgt, beispielsweise 10% der Sackbreite B. Denkbar wäre auch, dass der Zwischenförderer aus zwei nacheinander angeordneten Förderern oder Fördererpaaren besteht. Zwischen dem ersten Fördererpaar wird der Ventilsack in seiner gesamten Breite erfasst und zwischen dem zweiten Fördererpaar wird lediglich ein seitlicher Randabschnitt 2b des Ventilsacks erfasst, während der übrige Teil des Ventilsacks vertikal nach unten bewegt wird (beispielsweise selbsttätig allein aufgrund der Schwerkraft oder unterstützt mit Hilfe eines Leitblechs oder einer Blasdüse).

In dem dargestellten Ausführungsbeispiel ist der Zwischenförderer 40 von zwei Riementrieben gebildet, wobei ein unterer Riementrieb 42 einen unteren Transportriemen 44 aufweist, der zwischen der Transportwalze 34 und einer ersten Umlenkrolle 46 umläuft, und einen oberen Riementrieb 48 mit einem oberen Transportriemen 50, der zwischen einer benachbart zu der Andruckwalze 36 und oberhalb der Transportwalze 34 angeordneten zweiten Umlenkrolle 52 und einer benachbart zu der ersten Umlenkrolle 46 angeordneten dritten Umlenkrolle 54 umläuft. Der seitliche Randabschnitt 2b eines Ventilsacks 2 wird nach Verlassen der Transportwalze 34 zwischen dem unteren Transportriemen 44 und dem oberen Transportriemen 50, die eng benachbart zueinander angeordnet sind, reibschlüssig erfasst und der Ventilsack in Förderrichtung 4 transportiert. Da der Ventilsack 2 nur unmittelbar im Anschluss an die Transportwalze 34, danach aber nicht weiter abgestützt ist, schwenkt der Ventilsack mit Ausnahme des von dem Zwischenförderer 40 erfassten seitlichen Randabschnitts nach unten und nimmt eine im Wesentlichen vertikale Stellung ein. Dies ist in Figur 1 mit einer gestrichelten Kontur eines Ventilsacks 2 angedeutet.

Anschließend an den Zwischenförderer 40 ist ein Aufschussförderer 60 angeordnet, der dazu dient, den Ventilsack 2 durch Öffnungsmittel 66 zu bewegen und in Richtung des Füllstutzens 6 zu beschleunigen. Der Aufschussförderer 60 besteht in an sich bekannter Weise (s. Fig. 2) aus zwei benachbarten, in einer horizontalen Ebene angeordneten linken und rechten Riementrieben 62, 64, zwischen denen der vertikal herabhängende Teil des Ventilsacks 2 reibschlüssig erfassbar ist.

Figur 2 zeigt in einer Draufsicht schematisch die Stellung des untersten Ventilsacks 2.1 nach dem Herausziehen des vorderen Randabschnitts 2a aus dem Magazin 8 am Punkt der Erfassung zwischen der Transportwalze 34 und der Andruckwalze 36. Daneben ist ein Ventilsack 2 dargestellt, dessen seitlicher Randabschnitt 2b bereits von dem Zwischenförderer 40 erfasst ist und der sich noch in horizontaler Ausrichtung auf einer horizontalen Stützfläche 68 befindet. Weiter in Förderrichtung 4 zeigt Figur 2 einen Ventilsack 2, dessen seitlicher Randabschnitt 2b von dem Zwischenförderer 40 erfasst ist, der sich aber ansonsten nicht mehr auf der Stützfläche 68 befindet und schwerkraftbedingt vertikal ausgerichtet ist.

Weiterhin zeigt Figur 2 den Aufschussförderer 60 mit linkem Riementrieb 62 und rechtem Riementrieb 64, zwischen denen der vertikal herabhängende Teil eines Ventilsacks 2 reibschlüssig erfasst ist. Die oberhalb des Aufschussförderers 60 angeordneten Öffnungsmittel 66 zum Öffnen des Ventils eines Ventilsacks sind in Figur 1 angedeutet. Die Öffnungsmittel 66 können in an sich bekannter Weise aus in Förderrichtung 4 divergierend angeordneten Formblechen bestehen, die mit Saugöffnungen versehen sind, welche mit einer Unterdruck erzeugenden Einrichtung verbindbar sind, um die Seitenwände eines Ventilsacks auseinanderzuziehen und so das Ventil zu öffnen.

### Bezugszeichenliste

- 2: Ventilsack
- 2.1: unterster Ventilsack
- 2a: vorderer Sackabschnitt
- 2b: seitlicher Sackabschnitt
- 4: Förderrichtung
- 6: Füllstutzen
- 8: Magazin
- 10: Stapel
- 12: Magazinboden
- 14: Vorderwand
- 16: Rückwand
- 18: Entnahmeöffnung
- 20: Vorderkante
- 22: Hinterkante
- 23: Winkel
- 24: Stapelrichtung
- 30: Sauggreifer
- 32: Schwenkachse
- 34: Transportwalze
- 34a: Drehachse
- 34b: Drehrichtung
- 36: Andruckwalze
- 36a: Andruck-/Löserichtung
- 40: Zwischenförderer
- 42: unterer Riementrieb
- 44: unterer Transportriemen
- 46: erste Umlenkrolle
- 48: oberer Riementrieb
- 50: oberer Transportriemen
- 52: zweite Umlenkrolle
- 54: dritte Umlenkrolle
- 60: Aufschussförderer
- 62: linker Riementrieb
- 64: rechter Riementrieb
- 66: Öffnungsmittel
- 68: Stützfläche
- 70: Auflagebereich
- 72: Aufnahmebescheid

- a: Abstand (zwischen 20 und 14)
- b: Abstand (zwischen 22 und 16)
- B: Breite (von 2)
- D: Auflagedurchmesser (Durchmesser von 70)
- D: Durchmesser (von 72)

## Patentansprüche

1. Vorrichtung zum Zuführen und Aufstecken von Ventilsäcken (2) insgesamt entlang einer geradlinigen Förderrichtung (4) auf einen Füllstutzen (6) einer Füllmaschine, mit einem Magazin (8) zum Aufnehmen eines Stapels (10) von leeren Ventilsäcken (2), das zwei gegenüberliegende Seitenwände, einen Magazinboden (12) und eine Rückwand (16) aufweist, wobei in dem Magazinboden (12) eine sich zwischen den Seitenwänden erstreckende Entnahmeöffhung (18) mit einer Vorderkante (20) und einer Hinterkante (22) angeordnet ist, mit einer drehbaren Transportwalze (34), deren Drehachse (34a) horizontal und quer zu der Förderrichtung (4) angeordnet ist, und einer parallel zu und oberhalb der Transportwalze (34) angeordneten, mit einer vertikalen Bewegungskomponente bewegbaren und um eine parallel zu der Drehachse (34a) der Transportwalze (34) verlaufenden Drehachse drehbaren Andruckwalze (36), wobei mindestens eine der Transportwalze (34) und der Andruckwalze (36) drehantreibbar ist, mit einem unter der Entnahmeöffnung mit einer vertikalen Bewegungskomponente bewegbaren, um eine horizontale und quer zu der Förderrichtung (4) angeordnete Schwenkachse (32) verschwenkbaren Sauggreifer (30) zum Erfassen und Herausbewegen eines vorderen Sackabschnitts (2a) eines untersten Ventilsacks (2.1) des Stapels (10) aus der Entnahmeöffhung (18) unter Abknicken des vorderen Sackabschnitts (2a) an der Hinterkante (22), wobei der vordere Sackabschnitt (2a) zwischen die Transportwalze (34) und die Andruckwalze (36) bringbar ist, mit einem an die Transportwalze (34) anschließenden, in der Förderrichtung (4) arbeitenden Zwischenförderer (40) zum reibschlüssigen Erfassen des Ventilsacks (2), und mit einem in Förderrichtung (4) gesehen nach dem Zwischenförderer (40) angeordneten, in der Förderrichtung (4) arbeitenden Aufschussförderer (60) zum reibschlüssigen Erfassen von Seitenwänden eines Ventilsacks (2) und Aufstecken des Ventilsacks (2) auf den Füllstutzen (6), wobei im Bereich des Aufschussförderers (60) Öffnungsmittel (66) zum Öffnen eines Ventils des Ventilsacks (2) angeordnet sind.

2. Vorrichtung nach Anspruch 1, **dadurch gekennzeichnet, dass** der Zwischenförderer (40) zum Erfassen eines seitlichen, parallel zur Förderrichtung (4) verlaufenden Randabschnitts (2b) des Ventilsacks (2) eingerichtet ist, der eine Breite von 5% bis 25% einer Sackbreite (B) aufweisen kann.

3. Vorrichtung nach Anspruch 1 oder 2, **dadurch gekennzeichnet, dass** eine quer zu Erstreckungsebenen der gestapelten Ventilsäcke (2) verlaufende Stapelrichtung (24) des Magazins (8) unter einem Winkel von bis zu 45° zur Vertikalen angeordnet ist.

4. Vorrichtung nach einem der vorangehenden Ansprüche, **dadurch gekennzeichnet, dass** das Magazin (8) eine Vorderwand (14) hat.

5. Vorrichtung nach einem der vorangehenden Ansprüche, **dadurch gekennzeichnet, dass** der Magazinboden (12), die Rückwand (16), die Vorderwand (14), soweit vorhanden, und/oder die Seitenwände aus parallelen zylindrischen Stäben gebildet sind.

6. Vorrichtung nach einem der vorangehenden Ansprüche, **dadurch gekennzeichnet, dass** ein Abstand (a) der Vorderkante (20) von einer Vorderkante des Magazinbodens (12) geringer ist als ein Abstand (b) der Hinterkante (22) des Magazinbodens (12) von der Rückwand (16).

7. Vorrichtung nach einem der vorangehenden Ansprüche, **dadurch gekennzeichnet, dass** der Zwischenförderer eine obere und eine untere Rollenleiste aufweist, zwischen denen der seitliche Randabschnitt (2b) eines Ventilsacks (2) reibschlüssig erfassbar ist.

8. Vorrichtung nach einem der Ansprüche 1 bis 6, **dadurch gekennzeichnet, dass** der Zwischenförderer (40) einen unteren Riementrieb (42) mit einem zwischen der Transportwalze (34) und einer ersten Umlenkrolle (46) mit horizontaler Drehachse umlaufend geführten unteren Transportriemen (44) und einen oberen Riementrieb (48) mit einem oberen Transportriemen (50), der zwischen einer benachbart zu der Andruckwalze (36) und oberhalb der Transportwalze (34) angeordneten zweiten Umlenkrolle (52) und einer benachbart zu der ersten Umlenkrolle (46) angeordneten dritten Umlenkrolle (54) geführt ist, aufweist, wobei der seitliche Randabschnitt (2b) eines Ventilsacks (2) zwischen einem Obertrum des unteren Transportriemens (44) und einem Untertrum des oberen Transportriemens (50) reibschlüssig erfassbar ist.

9. Vorrichtung nach einem der vorangehenden Ansprüche, **dadurch gekennzeichnet, dass** ein erster Antrieb für die vertikale Bewegung der Andruckwalze (36) und ein zweiter Antrieb für die Bewegung des Sauggreifers (30) von einer Steuerung koordiniert gesteuert sind, so dass die Andruckwalze (36) gegen die Transportwalze (34) andrückbar ist, sobald der Sauggreifer (30) einen vorderen Sackabschnitt (2a) eines Ventilsacks (2) zwischen Transportwalze (34) und Andruckwalze (36) bewegt hat.

10. Vorrichtung nach einem der vorangehenden Ansprüche, **dadurch gekennzeichnet, dass** die Öffnungsmittel (66) durch Formbleche gebildet sind, die mit Saugöffnungen versehen sind, welche mit einer Unterdruck erzeugenden Einrichtung koppelbar sind.

11. Vorrichtung nach einem der vorangehenden Ansprüche, **dadurch gekennzeichnet, dass** im Bereich des Zwischenförderers (40) ein Leitmittel wie Leitblech oder Blasdüse zum Unterstützen eines Schwenkens eines an den seitlichen Randabschnitt (2b) angrenzenden Teil des Ventilsacks (2) in eine vertikale Stellung angeordnet ist.

12. Vorrichtung nach einem der vorangehenden Ansprüche, **dadurch gekennzeichnet, dass** der Zwischenförderer einen ersten Zwischenförderer zum Tragen des Ventilsacks (2) in voller Breite (B) und einen zweiten Zwischenförderer zum Erfassen lediglich des seitlichen Randabschnitts (2b) des Ventilsacks (2) umfasst.

13. Verfahren zum Zuführen und Aufstecken von Ventilsäcken (2) insgesamt entlang einer geradlinigen Förderrichtung (4) auf einen Füllstutzen (6) einer Füllmaschine, unter Verwendung einer Vorrichtung gemäß einem der Ansprüche 1 bis 12, wobei der vordere Sackabschnitt (2a) eines untersten Ventilsacks (2.1) eines Stapels (10) leerer Ventilsäcke (2) von dem Sauggreifer (30) erfasst, aus der Entnahmeöffnung (18) bewegt und zwischen die Transportwalze (34) und die Aufnahmewalze (36) gebracht wird, von der Aufnahmewalze (36) gegen die Transportwalze (34) gedrückt und in Förderrichtung (4) aus dem Magazin (8) gezogen wird, worauf ein seitlicher Randabschnitt (2b) des Ventilsacks (2) von dem Zwischenförderer (40) erfasst und in der Förderrichtung (4) in horizontaler Lage transportiert wird, wobei der übrige Teil des Ventilsacks (2) nach unten geschwenkt wird und vertikal angeordnete Seitenwände des Ventilsacks (2) reibschlüssig von dem Aufschussförderer (60) erfasst werden, wobei der Ventilsack (2) zu den Öffnungsmitteln (66) transportiert, von diesem geöffnet und durch den Aufschussförderer (60) in der Förderrichtung (4) auf den Füllstutzen (6) aufgesteckt wird.

14. Verfahren nach Anspruch 13, **dadurch gekennzeichnet, dass** die Andruckwalze (36) gegen die Transportwalze (34) bewegt wird, unmittelbar nachdem der vordere Sackabschnitt (2a) von dem Sauggreifer (30) zwischen die Transportwalze (34) und die Andruckwalze (36) gebracht worden ist.

15. Verfahren nach Anspruch 13 oder 14, **dadurch gekennzeichnet, dass** der übrige Teil des Ventilsacks (2) schwerkraftbedingt und/oder durch ein Führungsblech oder mit Hilfe einer Blasdüse nach unten geschwenkt wird.

## Claims

1. Device for feeding and fitting valve sacks (2) collectively along a linear conveying direction (4) onto a filler nozzle (6) of a filling machine, with a magazine (8) for receiving a stack (10) of empty valve sacks (2), having two opposite side walls, a magazine bottom (12) and a rear wall (16), wherein a withdrawal opening (18) with a front edge (20) and a trailing edge (22), extending between the side walls, is arranged in the magazine bottom (12), with a rotatable transport roller (34), whose axis of rotation (34a) is horizontal and transverse to the conveying direction (4), and a pressure roller (36) arranged parallel to and above the transport roller (34), movable with a vertical movement component and rotatable around an axis of rotation running parallel to the axis of rotation (34a) of the transport roller (34), wherein at least one of the transport rollers (34) and the pressure rollers (36) can be driven in rotating fashion, with a suction gripper (30) that can be moved under the withdrawal opening with a vertical movement component, and can be pivoted around a horizontal pivot axis (32) and arranged transversely to the conveying direction (4) in order to grip and extract a front sack section (2a) of a lower-most valve sack (2.1) of the stack (10) from the withdrawal opening (18) while bending the front sack section (2a) at the trailing edge (22); it is possible to bring the front sack section (2a) between the transport roller (34) and the pressure roller (36), with an intermediate conveyor (40) adjoining the transport roller (34), working in the conveying direction (4) in order to grip the valve sack (2) in a friction-engaged manner, and with an opening conveyor (60), arranged after the intermediate conveyor (40), seen in the conveying direction (4), working in the conveying direction (4) for frictionally engaging side walls of a valve sack (2) and fitting the valve sack (2) onto the filler nozzle (6), opening means (66) to open a valve of the valve sack (2) being arranged in the vicinity of the opening conveyor (60).

2. Device according to claim 1, **characterized in that** the intermediate conveyor (40) is designed to grip a lateral edge section (2b) running parallel to the conveying direction (4) of the valve sack (2), which may have a width of 5% to 25% of a sack width (B).

3. Device according to claim 1 or 2, **characterized in that** a stack direction (24) of the magazine (8) running transversely to extension planes of the stacked valve sacks (2) is arranged at an angle of at most 45° to the vertical.

4. Device according to one of the preceding claims, **characterized in that** the magazine (8) has a front wall (14).

5. Device according to one of the preceding claims, **characterized in that** the magazine bottom (12), the rear wall (16), the front wall (14), as far as present, and/or the side walls are made from parallel cylindrical bars.

6. Device according to one of the preceding claims, **characterized in that** a distance (a) of the front edge (20) from a front edge of the magazine bottom (12) is less than a distance (b) of the trailing edge (22) of the magazine bottom (12) from the rear wall (16).

7. Device according to one of the preceding claims, **characterized in that** the intermediate conveyor has an upper and a lower roller strip between which the lateral edge section (2b) of a valve sack (2) can be gripped in a friction-engaged manner.

8. Device according to one of claims 1 to 6, **characterized in that** the intermediate conveyor (40) has a lower belt drive (42) with lower transport belts (44) guided in a circulating manner between the transport roller (34) and a first guide roller (46) with horizontal axis of rotation and an upper belt drive (48) with an upper transport belt (50), which is guided between a second guide roller (52) adjacent to the pressure roller (36) and above the transport roller (34) and a third guide roller (54) adjacent to the first guide roller (46), wherein the lateral edge section (2b) of a valve sack (2) can be gripped in a friction-engaged manner between an upper run of the lower transport belt (44) and a lower run of the upper transport belt (50).

9. Device according to one of the preceding claims, **characterized in that** a first drive for vertical movement of the pressure roller (36) and a second drive for movement of the suction gripper (30) are controlled in a coordinated manner by a controller, so that the pressure roller (36) can be pressed against the transport roller (34), as soon as the suction gripper (30) has moved a front sack section (2a) of a valve sack (2) between transport roller (34) and pressure roller (36).

10. Device according to one of the preceding claims, **characterized in that** the opening means (66) are formed by profiled metal sheets provided with suction openings, which can be linked to equipment producing negative pressure.

11. Device according to one of the preceding claims, **characterized in that** a guide means such as guide plate or blowing nozzle is arranged in the vicinity of the intermediate conveyor (40) for assisting pivoting of a part of the valve sack (2) bordering the lateral edge section (2b) into a vertical position.

12. Device according to one of the preceding claims, **characterized in that** the intermediate conveyor comprises a first intermediate conveyor for bearing the valve sack (2) in full width (B) and a second intermediate conveyor for gripping only the lateral edge section (2b) of the valve sack (2).

13. Method for feeding and fitting valve sacks (2) collectively along a linear conveying direction (4) onto a filler nozzle (6) of a filling machine, using a device in accordance with one of claims 1 to 12, wherein the front sack section (2a) of a lower-most valve sack (2.1) of a stack (10) of empty valve sacks (2) is gripped by the suction gripper (30), moved from the withdrawal opening (18) and is brought between the transport roller (34) and the receiving roller (36), pressed by the receiving roller (36) against the transport roller (34) and is pulled in the conveying direction (4) from the magazine (8), whereupon a lateral edge section (2b) of the valve sack (2) is gripped by the intermediate conveyor (40) and is transported along the conveying direction (4) in a horizontal position, the remaining part of the valve sack (2) being pivoted downward and vertical side walls of the valve sack (2) being gripped in a friction-engaged manner by the opening conveyor (60), the valve sack (2) being transported to the opening means (66), opened by this and fitted by the opening conveyor (60) along the conveying direction (4) onto the filler nozzle (6).

14. Method according to claim 13, **characterized in that** the pressure roller (36) is moved against the transport roller (34), directly after the front sack section (2a) has been brought by the suction gripper (30) between the transport roller (34) and the pressure roller (36).

15. Method according to claim 13 or 14, **characterized in that** the remaining part of the valve sack (2) is pivoted downward due to gravity and/or by a guide plate or by means of a blowing nozzle.

## Revendications

1. Dispositif collectif d'alimentation et de fixation de sacs d'aération (2), dans un sens d'acheminement linéaire (4), sur une buse de remplissage (6) d'une machine de remplissage, avec un magasin (8) qui reçoit une pile (10) de sacs vides d'aération (2), avec deux parois latérales opposées, un fond de magasin (12) et une paroi arrière (16), avec une ouverture de retrait (18) comportant un bord avant (20) et un bord arrière (22), qui s'insèrent entre les parois latérales, est implanté au fond du magasin (12), avec un rouleau rotatif de transport (34), dont l'axe de rotation (34a) est horizontal et transversal par rapport au sens d'acheminement (4), et avec un rouleau de pression (36) disposé parallèlement au rouleau de transport (34) et au-dessus de ce dernier, et se déplaçant avec un composant à mouvement vertical et tournant autour d'un axe de rotation qui se déplace parallèlement à l'axe de rotation (34a) du rouleau de transport (34), et au moins l'un des rouleaux de transport (34) et l'un des rouleaux de pression (36) peuvent être entraînés en rotation, avec un dispositif à pince aspirante (30) qui peut se placer sous l'ouverture de retrait, avec un composant à mouvement vertical, et peut pivoter autour d'un axe pivotant horizontal (32) et disposé dans le plan transversal par rapport au sens d'acheminement (4) afin de saisir et extraire une section antérieure de sac (2a) d'un sac d'aération qui se trouve au pied (2.1) de la pile (10), par l'ouverture de retrait (18), tout en cintrant la section antérieure du sac (2a) au niveau du bord arrière (22) ; il est ainsi possible d'amener la section antérieure du sac (2a) entre le rouleau de transport (34) et le rouleau de pression (36), avec un convoyeur intermédiaire (40) accolé au rouleau de transport (34), circulant dans le sens de l'acheminement (4) afin de saisir le sac d'aération (2) selon un procédé d'activation par friction et avec un convoyeur d'ouverture (60), disposé après le convoyeur intermédiaire (40), vu dans le sens d'acheminement (4), circulant dans le sens de l'acheminement (4) pour une mise en prise par friction avec les parois latérales d'un sac d'aération (2) et avec fixation du sac d'aération (2) sur la buse de remplissage (6), le dispositif d'ouverture (66) chargé d'ouvrir un clapet du sac d'aération (2) étant disposé à proximité du convoyeur d'ouverture (60).

2. Le dispositif qui est décrit dans la revendication 1, si ce n'est que le convoyeur intermédiaire (40) est conçu pour saisir une section à bord latéral (2b) qui circule parallèlement au sens d'acheminement (4) du sac d'aération (2), et dont la largeur peut se situer entre 5 et 25% de la largeur d'un sac (B).

3. Le dispositif qui est décrit dans la revendication 1 ou 2, si ce n'est qu'un sens de la pile (24) du magasin (8) disposé dans le sens transversal par rapport aux plans de prolongement des sacs empilés d'aération (2) fait un certain angle ne dépassant pas 45° par rapport à la verticale.

4. Le dispositif qui est décrit dans l'une des revendications précédentes, si ce n'est que le magasin (8) a une paroi avant (14).

5. Le dispositif qui est décrit dans l'une des revendications précédentes, si ce n'est que le fond du magasin (12), la paroi arrière (16), la paroi avant (14), s'il y en a une, et (ou) les parois latérales se composent de barres cylindriques parallèles.

6. Le dispositif qui est décrit dans l'une des revendications précédentes, si ce n'est qu'une distance (a) du bord avant (20) depuis un bord avant du fond du magasin (12) est inférieure à une distance (b) du bord arrière (22) du fond du magasin (12) depuis la paroi arrière (16).

7. Le dispositif qui est décrit dans l'une des revendications précédentes, si ce n'est que le convoyeur intermédiaire a une bande de rouleaux supérieure et une bande de rouleaux inférieure entre lesquelles la section à bord latéral (2b) d'un sac d'aération (2) peut être saisie selon un procédé d'activation par friction.

8. Le dispositif qui est décrit dans l'une des revendications 1 à 6, si ce n'est que le convoyeur intermédiaire (40) a un entraînement inférieur par bandes (42) dont les bandes inférieures de transport (44) sont guidées dans le sens circulatoire entre le rouleau de transport (34) et un premier rouleau de guidage (46), avec un axe horizontal de rotation, et a un entraînement supérieur par bande (48) avec une bande supérieure de transport (50) qui est guidée entre un deuxième rouleau de guidage (52), adjacent au rouleau de pression (36) et au-dessus du rouleau de transport (34), et un troisième rouleau de guidage (54), adjacent au premier rouleau de guidage (46), et si ce n'est que la section à bord latéral (2b) d'un sac d'aération (2) peut être saisie selon un procédé d'activation par friction entre un passage supérieur de la bande inférieure de transport (44) et un passage inférieur de la bande supérieure de transport (50).

9. Le dispositif qui est décrit dans l'une des revendications précédentes, si ce n'est qu'un premier entraînement pour le déplacement vertical du rouleau de pression (36) et qu'un deuxième entraînement pour le déplacement d'un dispositif à pince aspirante (30) sont contrôlés d'une manière coordonnée par un régulateur, de telle sorte que le rouleau de pression (36) puisse être appuyé contre le rouleau de transport (34), dès que le dispositif à pince aspirante (30) a déplacé une section antérieure de sac (2a) d'un sac d'aération (2) entre le rouleau de transport (34) et le rouleau de pression (36).

10. Le dispositif qui est décrit dans l'une des revendications précédentes, si ce n'est que le dispositif d'ouverture (66) se compose de plaques métalliques profilées comportant des ouvertures d'aspiration, qui peuvent se raccorder à des équipements produisant une pression négative.

11. Le dispositif qui est décrit dans l'une des revendications précédentes, si ce n'est qu'un dispositif de guidage comme, par exemple, une plaque de guidage ou une buse soufflante, est implanté à proximité du convoyeur intermédiaire (40) afin de faciliter le pivotement d'une partie du sac d'aération (2) limitrophe de la section à bord latéral (2b) afin de l'amener en position verticale.

12. Le dispositif qui est décrit dans l'une des revendications précédentes, si ce n'est que le convoyeur intermédiaire comporte un premier convoyeur intermédiaire qui supporte le sac d'aération (2) sur toute la largeur (B) et un deuxième convoyeur intermédiaire qui saisit uniquement la section de bordure latérale (2b) du sac d'aération (2).

13. Le procédé collectif d'alimentation et de fixation de sacs d'aération (2) dans un sens d'acheminement linéaire (4) pour les amener sur une buse de remplissage (6) d'une machine de remplissage, en faisant appel à un dispositif conforme à la description d'une des revendications 1 à 12, si ce n'est que la section antérieure à sacs (2a) qui se trouve au pied d'une pile de sacs d'aération (2.1) faisant partie d'une pile (10) de sacs vides d'aération (2) est saisie par le dispositif à pince aspirante (30), acheminée depuis l'ouverture de retrait (18) et transférée entre le rouleau de transport (34) et le rouleau de réception (36), avant d'être comprimée par le rouleau de réception (36) contre le rouleau de transport (34) puis extrait, dans le sens d'acheminement (4), du magasin (8), puis une section de bordure latérale (2b) du sac d'aération (2) est saisie par le convoyeur intermédiaire (40) puis est transportée dans le sens de l'acheminement (4), en position horizontale, alors que l'autre partie du sac d'aération (2) pivote vers le bas et les parois latérales verticales du sac d'aération (2) sont saisies selon un procédé d'activation par friction par le convoyeur d'ouverture (60) ; le sac d'aspiration (2) est transporté jusqu'au dispositif d'ouverture (66), avec ouverture par ce dernier et fixation par le convoyeur d'ouverture (60), dans le sens d'acheminement (4), sur la buse de remplissage (6).

14. Le procédé qui est décrit dans la revendication 13, si ce n'est que le rouleau de pression (36) vient s'appuyer contre le rouleau de transport (34), directement après l'acheminement de la section antérieure à sacs (2a) par le dispositif à pince aspirante (30) entre le rouleau de transport (34) et le rouleau de pression (36).

15. Le procédé qui est décrit dans la revendication 13 ou 14, si ce n'est que l'autre partie du sac d'aération (2) pivote vers le bas par gravité et (ou) sous l'action d'une plaque de guidage ou par l'entremise d'une buse soufflante.
